# FASCICULE DE BREVET EUROPEEN

(11) **EP 0 612 484 B1**
(45) Date de publication et mention de la délivrance du brevet: **16.04.1997**
(21) Numéro de dépôt: 94810026.8
(22) Date de dépôt: 17.01.1994
(51) Int. Cl.: A43C 11/14

(54) **Dispositif de fermeture et de serrage d'une chaussure de ski**
Schliess- und Spannvorrichtung für Skistiefel
Fastening and retention device for skiboot

(30) Priorité: 22.02.1993 CH 545/93
(43) Date de publication de la demande: 31.08.1994
(73) Titulaire: LANGE INTERNATIONAL S.A., CH-1700 Fribourg (CH)
(72) Inventeur: Mercier, Michel, F-38500 Voiron (FR); Gatel, Bernard, F-38140 Criel de Renage (FR)
(74) Mandataire: Meylan, Robert Maurice

(56) Documents cités:
- DE-A- 2 739 700
- DE-U- 8 800 455
- FR-A- 2 373 981
- FR-A- 2 495 903

## Description

La présente invention a pour objet un dispositif de fermeture et de serrage d'une chaussure de ski comprenant un levier-tendeur articulé sur un support destiné à être fixé sur une partie de chaussure et au moins un organe de traction destiné à être relié à une autre partie de chaussure et relié au levier-tendeur par une partie transversale à ce levier-tendeur, le levier-tendeur étant conformé de telle manière que le point d'attache de l'organe de traction se déplace sur le levier-tendeur, relativement à l'axe d'articulation du levier-tendeur, entre deux limites, lors de la rotation du levier-tendeur autour de son axe d'articulation.

Un tel dispositif est connu du document FR-A-2 609 604. La bouderie décrite dans ce document comprend un levier-tendeur muni d'une lumière longitudinale dans laquelle coulisse librement l'extrémité d'une boucle. L'extrémité de la lumière la plus proche de l'axe de pivotement du levier-tendeur correspond au point d'attache usuel de la boucle au levier-tendeur assurant une traction de serrage sur la boucle. La lumière elle-même permet d'obtenir une large ouverture de la chaussure en position ouverte du levier-tendeur, par le déplacement du point d'attache de la boucle vers l'extrémité du levier-tendeur. En ce qui concerne le serrage, ce dispositif fonctionne comme les tendeurs usuels.

Dans certaines chaussures développées ces dernières années par la déposante, en particulier dans les chaussures décrites dans les documents FR-A-2 673 081 et FR-A-2 661 076, un nouveau problème est apparu. Dans le premier cas il s'agit d'une chaussure dont la tige est constituée de deux demi-colliers venant se fermer bord à bord comme les deux parties d'une boîte, le serrage de la tige s'effectuant par le serrage du demi-collier avant. Dans une telle chaussure, la fermeture de la tige doit être assurée sans qu'une tension exagérée soit exercée sur le dispositif de fermeture et sur les deux parties de la tige. L'idéal serait d'assurer la fermeture avec une pression parfaitement déterminée et contrôlée. Or, si cette fermeture est assurée par une boucle usuelle, il est difficile de maîtriser la course de fermeture et la pression finale, cette pression passant en outre par un maximum pour redescendre en suite légèrement en position fermée de la boucle. La pression de fermeture devient en outre beaucoup plus difficile à maîtriser lorsque le dispositif de fermeture agit simultanément sur un second organe de traction ayant une fonction de serrage. Dans le cas de la chaussure décrite dans le document FR-A-2 661 076, l'une des boucles de fermeture et de serrage de la tige agit simultanément, par l'intermédiaire d'un câble, sur les moyens de déverrouillage d'un dispositif de blocage de la tige sur le bas de coque. Une faible course du câble suffit à assurer le déverrouillage, mais compte tenu de la fonction principale de la boucle de la chaussure, le déplacement du câble est important et une grande partie de sa course a dû être absorbée par un ressort, ce qui complique la fabrication. Dans ce cas, il serait donc également judicieux d'assurer une course de câble réduite, parfaitement déterminée et indépendante de la course de l'organe de fermeture et de serrage de la tige.

La présente invention a précisément pour but d'assurer le parfait contrôle de la course du point d'attache d'un organe de traction au levier-tendeur, que le levier-tendeur agisse sur un seul organe de traction ou sur plusieurs organes de traction simultanément et que la traction sur l'organe de traction à course limitée s'effectue lors de la fermeture ou de l'ouverture du levier-tendeur.

L'invention vise également à séquencer les différentes fonctions d'une même boucle, de manière à supprimer l'effet de l'une des fonctions avant d'entamer la suivante. En particulier, au lieu d'additionner les forces lors de la fermeture d'une boucle à deux fonctions en tirant simultanément sur les deux organes de traction, il est préférable d'achever une traction avant d'entamer la seconde traction.

Le dispositif selon l'invention est caractérisé en ce que le levier-tendeur est conformé de telle manière que le point d'attache de l'organe de traction vient coïncider avec l'axe d'articulation du levier-tendeur après un angle de rotation déterminé du levier-tendeur autour de son articulation à partir de l'une de ses positions stables.

Selon une forme d'exécution de l'invention, l'organe de traction est retenu dans deux rainures parallèles du levier-tendeur, rainures dont une extrémité coïncide avec l'axe d'articulation du levier-tendeur, de telle sorte que le point d'attache de l'organe de traction vient coïncider avec l'axe de rotation du levier-tendeur après une rotation du levier-tendeur d'environ 90°.

Cet angle de rotation peut être augmenté, particulièrement dans le cas où la traction s'effectue à l'ouverture, en formant une dépression à l'extrémité des rainures éloignées de l'axe de rotation du levier-tendeur.

Les moyens d'attache de l'organe de traction au levier-tendeur peuvent se présenter sous la forme d'un logement dont une extrémité au moins présente un profil en forme de crochet.

L'invention est revendiquée dans les revendications 1 à 4.

Le dessin annexé représente, à titre d'exemple, deux formes d'exécution de l'invention.

La figure 1 est une vue en élévation et en coupe selon I-I de la figure 2 d'une première forme d'exécution.

La figure 2 est une vue de dessus du dispositif représenté à la figure 1.

La figure 3 est une vue en élévation et en coupe selon III-III de la figure 4 d'une seconde forme d'exécution.

La figure 4 est une vue de dessus du dispositif représenté à la figure 3.

Le dispositif représenté aux figures 1 et 2 comprend un levier-tendeur 1 articulé autour d'un axe 2, de manière usuelle, sur un support 3 en forme d'étrier fixé sur une partie de chaussure 4. En l'occurrence, le levier-tendeur 1 fait partie d'une double boucle comprenant un second levier-tendeur 5 dont on n'a représenté que le contour en trait fin. Ce second tendeur 5 est articulé autour du même axe 2 sur le même support 3. Le levier-tendeur présente, côte à côte, une découpe 6 et une fente 7, toutes deux perpendiculaires à l'axe 2 et ouvertes en direction de cet axe. Dans la découpe 6 est montée une attache de câble 8 traversant un axe 21 monté rotativement dans le levier-tendeur. Dans cette attache 8, est fixé un premier câble 9.

De chaque côté de la fente 7, sont formées deux rainures parallèles opposées 10 dans lesquelles est engagé un axe 11 auquel est fixé un second câble 12. Les rainures 10 s'étendent jusqu'à l'axe 2 et de telle sorte que lorsque l'axe 11 est en butée à l'extrémité des rainures à cet endroit, comme représenté en trait fort à la figure 1, l'axe géométrique de l'axe 11 coïncide avec l'axe 2. Des dégagements obliques 13 débouchant dans les rainures 10 permettent la mise en place et l'accrochage de l'axe 11 au levier-tendeur 1.

A la figure 1 sont représentées trois positions successives d'ouverture 1', 1'', 1''' du levier-tendeur 1.

Lors du passage de la position 1 à la position 1', correspondant à un pivotement du levier-tendeur 1 d'environ 90° autour de son axe 2, la position de l'axe 11 ne varie pas de telle sorte que la tension sur le câble 12 reste inchangée. Par contre la tension sur le câble 9 diminue légèrement. Lorsque le levier-tendeur dépasse la position 1', l'axe 11 commence à se déplacer dans les rainures 10. Lorsque le levier-tendeur arrive dans la position d'ouverture totale 1''', l'axe 11a glissé jusqu'à l'autre extrémité des rainures 10 comme représenté en 11''', ce qui correspond à une relaxation importante du câble 12. L'axe 21 est en 21''', après avoir effectué une rotation de rayon constant autour de l'axe 2. Inversément, lors de la fermeture du levier-tendeur 1 à partir de la position 1''', l'axe 11 passe tout d'abord de la position 11''' à la position 11'' en passant dans les rainures 10, ce qui correspond à une course importante du câble 12, puis, de la position 1'' à la position 1', il continue à glisser dans les rainures 10 en direction de l'axe 2 pour revenir finalement sur cet axe 2. A partir de la position 1', il n'y a donc plus de traction supplémentaire sur le câble 12, alors que le câble 9 continue à être tiré jusqu'à la position de fermeture du levier-tendeur.

Ce dispositif trouve une application intéressante dans la fermeture et le serrage de la tige d'une chaussure telle que décrite dans le document FR-A-2 673 081. Le câble 12 est utilisé pour la fermeture des deux demi-colliers constituant la tige, tandis que le câble 9 est utilisé pour le serrage de cette tige par le serrage des rabats du demi-collier avant. Les rainures 10 permettent une large ouverture de la tige, tout en assurant la fermeture adéquate de ces deux parties bord à bord grâce à la neutralisation de l'effet du levier-tendeur dès l'instant où cette fermeture est assurée, en l'occurrence dans la position 1', le reste de la course du levier-tendeur 1 étant réservé au serrage du demi-collier avant.

L'exemple décrit est un levier-tendeur à deux fonctions, mais le levier-tendeur pourrait n'assurer que le fonction de fermeture par le câble 12. Les rainures 10, au lieu d'être en regard l'une de l'autre comme représenté, pourraient être formées de chaque côté du levier-tendeur, dans ses faces latérales et l'axe 11 pourrait être divisé en deux pivots engagés dans ces rainures.

Le dispositif selon la seconde forme d'exécution, représenté aux figures 3 et 4, comprend un levier-tendeur 14 articulé, comme le levier 1, sur un support 15 en forme d'étrier autour d'un axe 16. Ce levier-tendeur 14 agit également sur deux câbles 9 et 16. Il comporte une découpe 17 analogue à la découpe 6 de la première forme d'exécution, découpe dans laquelle sont logés des moyens d'attache du câble 9 analogues à ceux de la première forme d'exécution. L'extrémité du câble 16 est fixée à un axe transversal 18 retenu dans un logement 19 du levier-tendeur 14. Ce logement est traversé par une fente longitudinale médiane perpendiculaire à l'axe de pivotement destinée au libre passage du câble 16 lors du pivotement du levier-tendeur 14.

Le logement 19 présente, de profil, une paroi transversale 22 sensiblement perpendiculaire à la face supérieure du levier-tendeur 14, une dépression cylindrique 23 au bas de la face 22, dépression suivie d'une rampe 24 aboutissant dans une partie circulaire 25 en forme de crochet dont le centre coïncide avec l'axe de pivotement 2 du levier-tendeur. Le câble 16 s'étend en direction de l'extrémité du levier-tendeur 14, dans le sens opposé au câble 9, et son autre extrémité est fixée à un dispositif exerçant une certaine traction sur ce câble, de telle sorte qu'en position fermée du levier-tendeur 14, telle que représentée en trait fort, le câble 16 est retenu sur le levier-tendeur 14 par son axe 18 qui s'appuye contre la paroi 22 ou partiellement contre le bas de cette paroi et dans la dépression 23, selon la direction plus ou moins oblique de traction sur le câble 16. Le dispositif commandé par le câble 16 peut être, par exemple, un dispositif de verrouillage de la tige sur le bas de coque tel que décrit dans le document FR-A-2 661 076.

En position fermée du levier-tendeur 14, la traction sur le câble 9 est maximale, alors que la traction sur le câble 16 est minimale. Le levier-tendeur 14 est représenté dans trois positions d'ouverture successives 14', 14'', 14'''.

Lors de l'ouverture du levier-tendeur 14, l'axe 18 est entraîné dans le sens horaire et le câble 16 subit une certaine traction. Dans la position d'ouverture à 90° représenté en 14', la distance de l'axe 18, telle que représentée en 18', à l'axe 2, n'a pas changé, l'axe 18 étant bien maintenu par la dépression 23. Ce n'est que lorsque le levier-tendeur a dépassé la position 14'', correspondant à une rotation d'environ 120°, que la direction de la force exercée sur l'axe 18 permet à celui-ci de s'échapper de la dépression 23 pour glisser sur la rampe 24 et venir dans la partie 25 où son axe vient coïncider avec l'axe d'articulation 2 du levier tendeur. Le pivotement du levier-tendeur 14 peut se poursuivre jusqu'à la position d'ouverture totale 14''' sans plus d'influence sur le câble 16. La traction sur le câble 16 a donc passé par un maximum atteint dans la position 14'', puis le câble 16 est partiellement relâché. Dans l'application à la commande d'un dispositif de verrouillage arrière, le déverrouillage est assuré entre la position 14 et 14' puis maintenu dans la position 14'''.

Le câble 9 sera généralement utilisé pour serrer la tige de la chaussure autour de la jambe ou la chaussure sur le pied.

Lors de la fermeture du levier-tendeur 14, l'axe 18 revient dans la position représentée en trait fort en glissant sur la rampe 24 au moment où cette rampe dépasse une position perpendiculaire à la direction du câble 16.

De même que pour la première forme d'exécution, le levier-tendeur 14 ne pourrait être utilisé que pour entraîner le câble 16.

Pour la même fonction, le logement 19 pourrait être remplacé par des rainures analogues aux rainures 10 de la première forme d'exécution. Il pourrait être prévu ou non une encoche jouant le rôle de la dépression 23, à l'une des extrémités des rainures.

## Revendications

1. Dispositif de fermeture et de serrage d'une chaussure de ski comprenant un levier-tendeur (1; 14) articulé sur un support destiné à être fixé sur une partie de chaussure et au moins un organe de traction (12; 16) destiné à être relié à une autre partie de la chaussure et relié au levier-tendeur par une partie (11; 18) transversale à ce levier-tendeur, le levier-tendeur étant conformé de telle manière que le point d'attache de l'organe de traction se déplace sur le levier-tendeur, relativement à l'axe d'articulation (2) du levier-tendeur, entre deux limites, lors de la rotation du levier-tendeur autour de son axe d'articulation, caractérisé en ce que le levier-tendeur (1; 14) est conformé de telle manière que le point d'attache (11; 18) de l'organe de traction vient coïncider avec l'axe d'articulation (2) du levier-tendeur après un angle de rotation déterminé du levier-tendeur autour de son axe d'articulation (2) à partir de l'une de ses positions stables.

2. Dispositif selon la revendication 1, caractérisé en ce que le levier-tendeur présente deux rainures longitudinales parallèles (10) dont une extrémité coïncide avec l'axe d'articulation (2) du levier-tendeur et en ce que la partie transversale (11) de l'organe de traction est retenue dans ces rainures de telle sorte que son axe vient coïncider au moins approximativement avec l'axe de rotation (2) du levier-tendeur lorsqu'il se trouve à ladite extrémité.

3. Dispositif selon la revendication 1, dans lequel l'organe de traction (16) est relié au levier-tendeur (14) de telle manière que le levier-tendeur exerce une traction sur cet organe lors de son ouverture, caractérisé en ce que le levier-tendeur (14) présente un logement (19) ouvert sur la face supérieure du levier-tendeur et présentant une dépression (23) dans laquelle la partie transversale (18) de l'organe de traction est retenue en position fermée du levier-tendeur et jusqu'à une ouverture du levier-tendeur comprise entre une rotation de 90° et sa position d'ouverture totale.

4. Dispositif selon l'une des revendications 1 à 3, caractérisé en ce qu'il comprend un second organe de traction (9) articulé en un point du levier-tendeur dont la distance à l'axe d'articulation du levier-tendeur est invariable.

## Claims

1. Device for closing and tightening a ski boot comprising a tension lever (1;14) articulated on a support intended to be fixed on a part of the boot and at least one traction organ (12;16) intended to be linked to another part of the boot and linked to the tension lever by a part (11;18) transversal to said tension lever, the tension lever being formed in such a way that the attachment point of the traction organ moves on the tension lever, relatively to the articulation axis (2) of the tension lever, between two limits, during rotation of the tension lever around its articulation axis, characterised in that the tension lever (1;14) is so conformed that the attachment point (11;18) of the traction organ coincides with the articulation axis (2) of the tension lever after a determined rotation angle of the tension lever around its articulation axis (2) from one of its stable positions.

2. Device according to claim 1, characterised in that the tension lever presents two longitudinal parallel grooves (10) one end of which coincides with the articulation axis (2) of the tension lever and in that the transversal part (11) of the traction organ is maintained in said grooves such that its axis coincides at least approximately with the rotation axis (2) of the tension lever when it is at said end.

3. Device according to claim 1, wherein the traction organ (16) is linked to the tension lever (14) such that the tension lever operates a traction on said organ during its opening, characterised in that the tension lever (14) presents a receptacle (19) open on the upper side of the tension lever and having a depression (23) in which the transversal part of the traction organ is retained in the closed position of the tension lever and until an opening of the tension lever comprised between a rotation of 90° and its completely open position.

4. Device as claimed in one of claims 1 to 3, characterised in that it comprises a second traction organ (9) articulated on a point of the tension lever, the distance of which to the articulation axis of the tension lever being invariable.

## Patentansprüche

1. Schliess- und Spannvorrichtung für einen Skistiefel mit einem Spannhebel (1; 14) der auf einem zur Befestigung auf einem Teil des Stiefels bestimmten Träger angelenkt ist, und mit wenigstens einem Zugorgan (12; 16), das dazu bestimmt ist, mit einem anderen Teil des Stiefels verbunden zu werden und welches durch ein quer zu diesem Spannhebel gerichteten Teil (11; 18) mit dem Spannhebel verbunden ist, wobei der Spannhebel so ausgebildet ist, dass sich der Befestigungspunkt des Zugorgans auf dem Spannhebel relativ zur Gelenkachse (2) des Spannhebels zwischen zwei Grenzstellungen verschiebt, wenn der Spannhebel sich um seine Gelenkachse dreht, dadurch gekennzeichnet, dass der Spannhebel (1; 14) derart ausgebildet ist, dass der Befestigungspunkt (11; 18) des Zugorgans mit der Gelenkachse (2) nach einem bestimmten Drehwinkel des Spannhebels um seine Gelenkachse (2), ausgehend von einer seiner stabilen Stellungen, zusammenfällt.

2. Vorrichtung nach Anspruch 1, dadurch gekennzeichnet, dass der Spannhebel zwei parallele Längsnuten (10) aufweist, deren eines Ende mit der Gelenkachse (2) des Spannhebels zusammenfällt, und dass das quer gerichtete Teil (11) des Zugorgans in diesen Nuten derart gehalten wird, dass seine Achse wenigstens näherungsweise mit der Drehachse (2) des Spannhebels zusammenfällt, wenn es sich am erwähnten Ende befindet.

3. Vorrichtung nach Anspruch 1, bei welcher das Zugorgan (16) derart mit dem Spannhebel (14) verbunden ist, dass der Spannhebel bei seinem Oeffnen einen Zug auf dieses Organ ausübt, dadurch gekennzeichnet, dass der Spannhebel (14) eine auf seiner Oberfläche offene Senkung (19) aufweist, welche eine Vertiefung (23) hat, in welcher das quer gerichtete Teil (18) des Zugorgans in der geschlossenen Stellung des Spannhebels und bis zu einer Oeffnung des Spannhebels, welche zwischen einer 90°-Drehung und seiner vollständigen Oeffnungsstellung liegt, gehalten wird.

4. Vorrichtung nach einem der Ansprüche 1 bis 3, dadurch gekennzeichnet, dass sie ein zweites Zugorgan (9) aufweist, welches in einem Punkt des Spannhebels angelenkt ist, dessen Abstand zur Gelenkachse des Spannhebels nicht veränderbar ist.
